# EUROPÄISCHE PATENTSCHRIFT

(11) **EP 3 540 120 B1**
(45) Veröffentlichungstag und Bekanntmachung des Hinweises auf die Patenterteilung: **28.10.2020**
(21) Anmeldenummer: 18209366.6
(22) Anmeldetag: 30.11.2018
(51) Int. Cl.: D21F 3/04, D21F 7/00

(54) **PRESSENPARTIE**
PRESS SECTION
PARTIE DE PRESSE

(30) Priorität: 16.03.2018 DE 102018106122
(43) Veröffentlichungstag der Anmeldung: 18.09.2019
(73) Patentinhaber: Voith Patent GmbH, 89522 Heidenheim (DE)
(72) Erfinder: Horn, Richard, 89542 Herbrechtingen (DE); Huld, Holger, 89520 Heidenheim (DE); Kurz, Roland, 89518 Heidenheim (DE); Ott, Frank-Jochen, 73433 Aalen (DE)
(74) Vertreter: Voith Patent GmbH - Patentabteilung

(56) Entgegenhaltungen:
- EP-A1- 1 637 648
- DE-A1- 3 541 943

## Beschreibung

Die Erfindung betrifft eine Pressenpartie zur Entwässerung einer Papier-, Karton- oder einer anderen Faserstoffbahn mit zumindest zwei, zwischen drei Presswalzen gebildeten Pressspalten, durch welche die Faserstoffbahn gemeinsam mit wenigstens je einem endlos umlaufenden Band geführt ist und einer Stuhlung zur Lagerung dieser Presswalzen, die von einer sich auf der Triebseite und der Führerseite jeweils in Längsrichtung erstreckenden Tragkonstruktion gebildet wird, welche jeweils wenigstens einen in Bahnlaufrichtung vor und einen nach diesen Presswalzen angeordneten Ständer umfasst, wobei diese Ständer über mindestens jeweils einen, zwischen Trieb- und Führerseite verlaufenden Querträger verbunden sind, wobei sich zwischen den, vor und nach diesen Presswalzen angeordneten Ständern auf der Trieb- und Führerseite jeweils ein Längsträger erstreckt und mit keinem Querträger verbunden ist.

Solche Pressenpartien sind bereits aus dem Stand der Technik bekannt. Das Dokument DE 3541943 A1 zeigt eine Pressenpartie mit einer Kompaktpresse, welche vier Presswalzen zur Bildung von drei Pressspalte umfasst. Die Kompaktpresse ist auf der Triebseite und der Führerseite zwischen jeweils zwei Stuhlungsstützen angeordnet. Zur Verbesserung der Stabilität sind zwischen den Stuhlungsstützen in Längsrichtung orientierte Zwischenständer über ein Gelenk und über ein Zwischenstück mit den Stuhlungsstützen verbunden.

Das Dokument EP1637648 A1 offenbart eine Pressenpartie mit einer auf der Triebseite und der Führerseite angeordnete Tragkonstruktion, in der die Presswalzen der Pressenpartie gelagert sind. Die Tragkonstruktionen sind einteilig ausgeführt.

Eine Papiermaschine umfasst als wesentliche Baugruppen einen Stoffauflauf, eine Siebpartie, auf welcher die Bahn gebildet wird, eine nachgeschaltete Pressenpartie und eine sich daran anschließende Trockenpartie mit Rollapparat.

Die Pressenpartie weist eine Vielzahl von Walzen auf, die in verschiedenen Konfigurationen relativ zueinander angeordnet sind und einen oder mehrere Pressspalte miteinander bilden. Ein wesentlicher Bestandteil der Pressenpartie sind Bänder insbesondere Filzbänder, die zusammen mit der noch feuchten Papierbahn durch die Pressspalte hindurchgeführt werden und dort Wasser aufnehmen. Das im Filz gespeicherte Wasser wird an anderer Stelle wieder abgegeben.

Die Pressenpartie weist wie alle anderen Baugruppen der Papiermaschine eine Stuhlung auf. Diese umfasst auf der Triebseite wie auch auf der Führerseite jeweils eine Tragkonstruktion. Die genannten Walzen sind in den Tragkonstruktionen gelagert.

Die Bänder sind in starkem Maße dem Verschleiß ausgesetzt. Sie müssen daher des Öfteren ausgetauscht werden. Das Entfernen des verschlissenen Bandes ist hierbei problemlos, da dieses durchtrennt werden kann.

Das Verbinden der Bandenden bei offenen Bändern kann nach dem Einführen in die Pressenpartie über eine Quernaht erfolgen.

Anders ist es mit dem Aufziehen eines neuen Bandes, insbesondere wenn dieses als Endlosband vorliegt. Um es auf eine Mehrzahl von Walzen aufzuziehen, muss wenigstens ein Teil einer der beiden Tragkonstruktionen, ein sogenanntes Distanzstück, aus dieser Tragkonstruktion herausgenommen werden, so dass die Walzen in der anderen Tragkonstruktion vorübergehend frei auskragend gelagert sind - sogenanntes Cantilever-Prinzip. Nach Aufziehen des Bandes wird das Distanzstück wieder in die betreffende Tragkonstruktion eingefügt, so dass die Maschine mit neuem Band wieder in Betrieb genommen werden kann.

Wegen der hohen Betriebsgeschwindigkeiten moderner Papiermaschinen sowie deren großen Arbeitsbreiten sind die Anforderungen an die Stabilität und damit auch der Aufwand für die Stuhlung sehr groß.

Die Aufgabe der Erfindung ist die Schaffung einer stabilen Stuhlung einer Pressenpartie mit möglichst geringem Aufwand.

Erfindungsgemäß wurde die Aufgabe dadurch gelöst, dass der Längsträger über diese Ständer verläuft und sich auf diesen Ständern abstützt.
Die Lagerung dieser Presswalzen erfolgt ausschließlich auf oder an den beiden relativ einfach aufgebauten, vertikalen Ständern, wobei allerdings - insbesondere bei mehr als drei Presswalzen - auch weitere Ständer vorhanden sein können.
Dabei sorgt die Verbindung der Ständer von Führer- und Triebseite über die Querträger für einen sehr stabilen und kompakten Aufbau.

Über die Längsträger kann die Stabilität der jeweiligen Ständerkonstruktion noch weiter gesteigert werden, ohne dass diese über einen eigenen Querträger miteinander verbunden sind.
Darüber hinaus können zwischen den beiden Längsträgern Leitwalzen für die Führung der Bänder gelagert werden.

Zur Bildung einer einseitig glatten Faserstoffbahn ist oft die mittlere der drei Presswalzen von keinem Band umschlungen. Des Weiteren kann die Entwässerungsleistung der Pressenpartie noch weiter gesteigert werden, wenn die in Bahnlaufrichtung erste der drei Presswalzen mit einer vierten Presswalze einen vorgelagerten Pressspalt bildet.

Für eine verbesserte Zugänglichkeit der Pressanordnung sollte wenigstens ein Querträger einen zwischen Führer- und Triebseite verlaufenden Laufsteg tragen.

Sollten die Bandenden der Bänder über eine Quernaht verbindbar sein, so gestaltet sich das Einführen derselben in Pressenpartie relativ einfach. In diesem Fall muss die Tragkonstruktion keine Distanzstücke aufweisen, was sich positiv auf die Konstruktion und die Stabilität auswirkt.
Für eine stabile und kompakte Konstruktion sind in diesem Fall die beiden Ständer fest mit dem jeweiligen Längsträger verbunden.

Liegen die Bänder jedoch in endloser Form vor, so müssen diese vor ihrem Einzug vordrapiert werden. Um den Einzug zu ermöglichen, werden die Querträger als Cantileverträger genutzt. Außerdem weist die Tragkonstruktion wenigstens einer Maschinenseite mehrere herausnehmbare Distanzstücke auf, die mit Vorteil nur zwischen Elementen der Ständer und zwischen Ständer und Längsträger vorhanden sind.

Sofern für einen Bandwechsel erforderlich, kann der Längsträger der entsprechenden Maschinenseite an einem Ende vom jeweiligen Ständer gelöst und so der nötige Freiraum für das Einführen des Bandes zwischen Längsträger und Ständer geschaffen werden. Die stabile Lage des Längsträgers ist dabei auch ohne Querträger über die Verbindung mit dem Ständer am anderen Ende des Längsträgers gegeben.

Über die verbesserte Stabilität nimmt die Gefahr von Eigenschwingung der Stuhlung ab. Dies wirkt sich auf den Betrieb der Papiermaschine sowie auf die Qualitätseigenschaften der Papierbahn positiv aus.

Die Erfindung soll nachfolgend an zwei Ausführungsbeispielen näher erläutert werden. In der beigefügten Zeichnung zeigen die Figuren 1 und 2 eine schematische Seitenansicht einer Pressenpartie zur Entwässerung einer Faserstoffbahn 1 in Form einer Papierbahn mit unterschiedlicher Stuhlung.

Der Pressenpartie ist eine Siebpartie zur Blattbildung vorgeschaltet und eine Trockenpartie zur Trocknung nachgeschaltet ist.

Die Pressenpartie weist vier Presswalzen 2,3,4,5 auf, die jeweils paarweise insgesamt drei Pressspalte bilden, durch welche die Faserstoffbahn 1 gemeinsam mit wenigstens je einem wasseraufnehmenden, endlos umlaufenden Band 6,7,8 in Form eines Pressfilzes geführt wird. Außerhalb der Pressspalte werden die Bänder 6,7,8 über Leitwalzen 17 umgelenkt.

Ein über der Faserstoffbahn 1 laufendes, erstes Band 7 übernimmt die Faserstoffbahn 1 von einem Formiersieb 20 des vorgelagerten Formers und führt diese mit einem unteren Band 6 durch den ersten Pressspalt zwischen den Presswalzen 2,3. Danach umschlingt die Faserstoffbahn 1 gemeinsam mit dem oberen Band 7 die obere Presswalze 3 des ersten Pressspaltes bis zum zweiten Pressspalt zwischen den Presswalzen 3 und 4.
Nach dem zweiten Pressspalt umschlingt die Faserstoffbahn 1 die obere, von keinem Band umschlungene Presswalze 4 dieses Pressspaltes allein bis zum dritten Pressspalt, durch den dann neben der Faserstoffbahn 1 ein oberes Band 8 geleitet wird.
Auch nach dem dritten Pressspalt umschlingt die Faserstoffbahn 1 die untere Presswalze 4 des dritten Pressspaltes bis zur Übergabe an ein Trockensieb 21 der folgenden Trockpartie allein.
In der Trockenpartie wird die Faserstoffbahn 1 von jeweils einem Trockensieb 21 gestützt, mäanderförmig abwechselnd über Leitwalzen und beheizte Trockenzylinder 22 geführt.

Die Stuhlung zur Lagerung der Presswalzen 2,3,4,5 wird von einer sich auf der Triebseite und der Führerseite der Papiermaschine jeweils in Längsrichtung erstreckenden Tragkonstruktion gebildet.
Diese Tragkonstruktion umfasst jeweils einen in Bahnlaufrichtung 9 vor und einen nach den Presswalzen 2,3,4,5 angeordneten, senkrechten Ständer 10,11. Zur Stabilisierung sind die in Bahnlaufrichtung 9 ersten Ständer 10 beider Maschinenseiten über zwei und die folgenden Ständer 11 nur über einen, zwischen Trieb- und Führerseite verlaufenden Querträger 13,14,15 verbunden.

Beispielhaft trägt einer der beiden Querträger 13,14 des ersten Ständers 10 einen zwischen Führer- und Triebseite verlaufenden Laufsteg 18, was die Zugänglichkeit der Pressenpartie für das Bedien- und Servicepersonal verbessert.

Auf beiden Maschinenseiten sind der in Bahnlaufrichtung 9 erste 10 und letzte Ständer 11 jeweils mittels eines, zwischen und über diesen verlaufenden Längsträgers 16 miteinander verbunden. Dieser Längsträger 16 stützt sich auf diesen Ständern 10,11 ab und kann auch ohne Querträger 13,14,15 die Stabilität der Stuhlung steigern.
Außerdem sind an diesem Längsträger 16 einige der Leitwalzen 17 der beiden oberen Bänder 7,8 gelagert.
Zusätzlich hierzu befindet sich zwischen diesen beiden Ständern 10,11 jeweils ein weiterer dritter Ständer 12, der die von keinem Band umschlungene untere Presswalze 4 des dritten Pressspaltes trägt.

Bei der in Figur 2 gezeigten Ausführung ist die Tragkonstruktion der Stuhlung jeder Maschinenseite einteilig ausgeführt. Auch wenn die Tragkonstruktionen dabei aus mehreren Teilen, insbesondere den Ständern 10,11,12, dem Längs- 16 sowie den Querträgern 13,14,15 aufgebaut ist, so sind diese Teile derart starr miteinander verbunden (beispielsweise durch Verschraubungen), dass die betreffende Tragkonstruktion dieselbe Steifigkeit hat, als würde sie aus einem einzigen Teil bestehen.

Sämtliche der gezeigten Bänder 6,7,8 der Pressenpartie sind bei Figur 2 mit einer Quernaht versehen.
Dies bedeutet, dass das einzelne Band 6,7,8 bei völlig geschlossener Stuhlung ohne jegliche Distanzstücke um die betreffende Gruppe von Presswalzen 2,3,4,5 und Leitwalzen 17 herumgeschlungen werden kann. Sodann werden die beiden Enden zusammengefügt und durch eine Naht miteinander verbunden.

Im Unterschied hierzu ist die Stuhlung auf der Führerseite bei Figur 1 durch mehrere Distanzstücke 19 unterbrochen.
Diese Distanzstücke 19 sind zwischen Teilen des ersten 10 und des letzten Ständers 11 sowie zwischen diesen Ständern 10,11 und dem Längsträger 16 vorhanden.

Darüber hinaus werden die Querträger 13,14,15 hier als Cantileverträger genutzt. Die Cantileverträger werden auf der Triebseite über Zuganker fixiert und tragen nach dem Entfernen der Distanzstücke 19 auf der Führerseite jeweils ein Teil der Stuhlung, insbesondere eines Ständers 10, 11.
Wird das Distanzstück 19 zwischen dem Längsträger 16 und einem Ständer 10,11 entfernt, so bleibt der Längsträger 16 über die Verbindung mit dem anderen Ständer 11, 10 stabil fixiert.

Nach dem Entfernen der Distanzstücke 19 kann durch die damit geschaffenen Freiräume auf der Führerseite das entsprechende, endlose Band 6,7,8 eingeführt und um die jeweilige Presswalze 2,3,4,5 herumgeschlungen werden.

Wesentlich ist hierbei auch, dass die Teile der Stuhlung bei den Figuren 1 und 2 identisch sind, so dass mit diesen eine Stuhlung mit und ohne Distanzstücke 19 realisiert werden kann.

## Patentansprüche

1. Pressenpartie zur Entwässerung einer Papier-, Karton- oder einer anderen Faserstoffbahn (1) mit zumindest zwei, zwischen drei Presswalzen (3,4,5) gebildeten Pressspalten, durch welche die Faserstoffbahn (1) gemeinsam mit wenigstens je einem endlos umlaufenden Band (6, 7) geführt ist und einer Stuhlung zur Lagerung dieser Presswalzen (3,4,5), die von einer sich auf der Triebseite und der Führerseite jeweils in Längsrichtung erstreckenden Tragkonstruktion gebildet wird, welche jeweils wenigstens einen in Bahnlaufrichtung (9) vor und einen nach diesen Presswalzen (3,4,5) angeordneten Ständer (10, 11) umfasst, wobei diese Ständer (10,11) über mindestens jeweils einen, zwischen Trieb- und Führerseite verlaufenden Querträger (13,14,15) verbunden sind, wobei sich zwischen den, vor und nach diesen Presswalzen (3,4,5) angeordneten Ständern (10, 11) auf der Trieb- und Führerseite jeweils ein Längsträger (16) erstreckt und mit keinem Querträger (13,14,15) verbunden ist, **dadurch gekennzeichnet, dass** der Längsträger (16) über diese Ständer (10, 11) verläuft und sich auf diesen Ständern (10, 11) abstützt.

2. Pressenpartie nach Anspruch 1, **dadurch gekennzeichnet, dass** zwischen den beiden Längsträgern (16) Leitwalzen (17) gelagert sind.

3. Pressenpartie nach Anspruch 1 oder 2, **dadurch gekennzeichnet, dass** die mittlere der drei Presswalzen (3,4,5) von keinem Band umschlungen ist.

4. Pressenpartie nach einem der vorhergehenden Ansprüche, **dadurch gekennzeichnet, dass** die in Bahnlaufrichtung (9) erste der drei Presswalzen (3,4,5) mit einer vierten Presswalze (2) einen vorgelagerten Pressspalt bildet.

5. Pressenpartie nach einem der vorhergehenden Ansprüche, **dadurch gekennzeichnet, dass** ein Querträger (13,14,15) einen zwischen Führer- und Triebseite verlaufenden Laufsteg (18) trägt.

6. Pressenpartie nach einem der vorhergehenden Ansprüche, **dadurch gekennzeichnet, dass** die beiden Ständer (10, 11) fest mit dem jeweiligen Längsträger (16) verbunden, die Bänder (6,7,8) an wenigstens einer Stelle über eine Quernaht verbindbar sind und die Tragkonstruktionen frei von herausnehmbaren Distanzstücken (19) ist.

7. Pressenpartie nach einem der Ansprüche 1 bis 5, **dadurch gekennzeichnet, dass** die beiden Ständer (10, 11) wenigstens einer Maschinenseite lösbar mit dem jeweiligen Längsträger (16) verbunden sind, die Querträger (13,14,15) als Cantileverträger fungieren und die Tragkonstruktionen dieser Maschinenseite für den Einzug der endlosen Bänder (6,7,8) mehrere herausnehmbare Distanzstücke (19) aufweist.

8. Pressenpartie nach Anspruch 7, **dadurch gekennzeichnet, dass** die Distanzstücke (19) nur zwischen Elementen der Ständer (10, 11) und zwischen Ständer (10, 11) und Längsträger (16) vorhanden sind.

## Claims

1. Press section for dewatering a paper, board or another fibrous web (1), comprising at least two press nips formed between three press rolls (3, 4, 5), through which the fibrous web (1) is guided together with at least one endlessly circulating belt (6, 7) each, and a frame for supporting these press rolls (3, 4, 5), which is formed by a supporting structure on the drive side and the operator's side, each extending in the longitudinal direction, which in each case comprises at least one upright (10, 11) arranged upstream and at least one arranged downstream of these press rolls (3, 4, 5) in the web running direction (9), wherein these uprights (10, 11) are connected via at least one cross-member (13, 14, 15) extending between the drive side and operator's side in each case, wherein a respective longitudinal member (16) extends between the uprights (10, 11) arranged upstream and downstream of these press rolls (3, 4, 5) on the drive side and operator's side, and is not connected to any cross-member (13, 14, 15),
**characterized in that**
the longitudinal member (16) extends over these uprights (10, 11) and is supported on these uprights (10, 11).

2. Press section according to Claim 1,
**characterized in that**
guide rolls (17) are mounted between the two longitudinal members (16).

3. Press section according to Claim 1 or 2,
**characterized in that**
no belt wraps around the central of the three press rolls (3, 4, 5).

4. Press section according to one of the preceding claims,
**characterized in that**
the first of the three press rolls (3, 4, 5) in the web running direction (9) forms an upstream press nip with a fourth press roll (2).

5. Press section according to one of the preceding claims,
**characterized in that**
one cross-member (13, 14, 15) carries a catwalk (18) extending between operator's side and drive side.

6. Press section according to one of the preceding claims,
**characterized in that**
the two uprights (10, 11) are fixedly connected to the respective longitudinal member (16), the belts (6, 7, 8) can be connected via a transverse seam at at least one point, and the supporting structure is free of removable spacers (19).

7. Press section according to one of Claims 1 to 5,
**characterized in that**
the two uprights (10, 11) of at least one machine side are detachably connected to the respective longitudinal member (16), the cross-members (13, 14, 15) function as cantilever members, and the supporting structure of this machine side has a plurality of removable spacers (19) for the endless belts (6, 7, 8) to be pulled in.

8. Press section according to Claim 7,
**characterized in that**
the spacers (19) are present only between elements of the uprights (10, 11) and between uprights (10, 11) and longitudinal members (16).

## Revendications

1. Partie de presse destinée à déshumidifier une bande de papier, de carton ou d'une autre matière fibreuse (1), ladite section de presse comprenant au moins deux emprises, formées entre trois rouleaux presseurs (3, 4, 5) et permettant de guider la bande de matière fibreuse (1) à chaque fois conjointement avec au moins une bande sans fin (6, 7), et un châssis destiné au montage sur paliers de ces rouleaux presseurs (3, 4, 5) et formé par une structure de support qui s'étend du côté entraînement et du côté guidage à chaque fois dans la direction longitudinale et qui comporte au moins un support (10, 11) disposé à chaque fois en amont et en aval de ces rouleaux presseurs (3, 4, 5) dans le sens de défilement de bande (9), ces supports (10, 11) étant chacun reliés par au moins une traverse (13, 14, 15) s'étendant entre le côté entraînement et le côté guidage, un longeron (16) s'étendant à chaque fois du côté entraînement et du côté conducteur entre les supports (10, 11) disposés en amont et en aval de ces rouleaux presseurs (3, 4, 5) et n'étant reliés à aucune traverse (13, 14, 15), **caractérisée en ce que** le longeron (16) s'étend au-dessus ces supports (10, 11) et s'appuie sur ces supports (10, 11).

2. Partie de presse selon la revendication 1, **caractérisée en ce que** des rouleaux de guidage (17) sont montés entre les deux longerons (16).

3. Partie de presse selon la revendication 1 ou 2, **caractérisée en ce qu'**aucune bande ne s'enroule autour de celui des trois rouleaux presseurs (3, 4, 5) qui est situé au milieu.

4. Partie de presse selon l'une des revendications précédentes, **caractérisée en ce que** le premier des trois rouleaux presseurs (3, 4, 5) dans le sens de défilement de bande (9) forme une emprise amont avec un quatrième rouleau presseur (2).

5. Partie de presse selon l'une des revendications précédentes, **caractérisé en ce qu'**une traverse (13, 14, 15) porte une nervure de défilement (18) s'étendant entre le côté entraînement et le côté guidage.

6. Partie de presse selon l'une des revendications précédentes, **caractérisée en ce que** les deux supports (10, 11) sont reliés de manière fixe au longeron respectif (16), les bandes (6, 7, 8) peuvent être reliées en au moins un point par une couture transversale et la structure de support est dépourvue d'éléments d'espacement détachables (19).

7. Partie de presse selon l'une des revendications 1 à 5, **caractérisé en ce que** les deux supports (10, 11) d'au moins un côté de la machine sont reliés de manière amovible au longeron respectif (16), les traverses (13, 14, 15) fonctionnent comme des poutres en porte-à-faux et les structures de support de ce côté de la machine comportent une pluralité d'éléments d'espacement détachables (19) pour l'insertion des bandes sans fin (6, 7, 8).

8. Partie de presse selon la revendication 7, **caractérisée en ce que** les éléments d'espacement (19) ne sont présents qu'entre des éléments des supports (10, 11) et qu'entre les supports (10, 11) et les longerons (16).
